# EUROPÄISCHE PATENTSCHRIFT

(11) **EP 1 122 350 B1**
(45) Veröffentlichungstag und Bekanntmachung des Hinweises auf die Patenterteilung: **10.09.2003**
(21) Anmeldenummer: 01810010.7
(22) Anmeldetag: 05.01.2001
(51) Int. Cl.: D05B 21/00, D05B 73/04

(54) **Vorrichtung zum Besticken von flächenförmigen Nähgut auf einer Sockel- oder Freiarm-Nähmaschine**
Apparatus for embroidering textile panels on a free-arm or column type sewing machine
Dispositif pour broder une pièce textile plane sur une machine à coudre du type à bras libre ou à colonne

(30) Priorität: 07.02.2000 CH 237002000
(43) Veröffentlichungstag der Anmeldung: 08.08.2001
(73) Patentinhaber: FRITZ GEGAUF AG BERNINA-NÄHMASCHINENFABRIK, CH-8266 Steckborn (CH)
(72) Erfinder: Stucki, André, 8266 Steckborn (CH); Vogel, Hanspeter, 8266 Steckborn (CH)
(74) Vertreter: Gachnang, Hans Rudolf

(56) Entgegenhaltungen:
- EP-A- 0 877 112
- DE-U- 29 614 512
- US-A- 5 291 843
- US-A- 5 865 133
- PATENT ABSTRACTS OF JAPAN vol. 017, no. 303 (C-1069), 10. Juni 1993 (1993-06-10) -& JP 05 023456 A (JANOME SEWING MACH CO LTD), 2. Februar 1993 (1993-02-02)

## Beschreibung

Gegenstand der Erfindung ist eine Vorrichtung zum Besticken von flächenförmigem Nähgut gemäss Oberbegriff des Patentanspruchs 1.

Es ist bekannt, mit Nähmaschinen, insbesondere Haushaltnähmaschinen, Stickmuster zu erzeugen. Zu diesem Zweck wird das flächenförmige Nähgut, d.h. die Stickunterlage, in einen Stickrahmen eingespannt und der Stickrahmen wird von einem Antrieb, der den Stickrahmen in X- und Y-Richtung bewegen kann, entsprechend dem zu erzeugenden Stickmuster bewegt. Der Antrieb des Stickrahmens befindet sich in einem an den Freiarm der Nähmaschine andockbaren Gehäuse. Dieses ist an der Rückseite mit dem Freiarm und/oder Grundplatte durch eine Kupplung, welche die mechanische Verbindung bildet, verbunden. Der vom Antrieb bewegbare Stickrahmen weist üblicherweise eine Breite auf, welche etwa dem Abstand zwischen dem Nähmaschinenständer und der Nadel entspricht und eine Länge, die allenfalls das Doppelte der Breite ausmacht. Diese verhältnismässig kleine und durch die Gegebenheiten der Nähmaschine eingeschränkte Stickfläche eignet sich nicht für grössere zusammenhängende Stickmuster; sie ist vor allem bestimmt zum Sticken von Monogrammen oder Einzelsujets.
Bei Einzweck-Stickmaschinen und bei Spezialnähmaschinen, welche einen integrierten Antriebsteil für den Stickrahmen im Bereich des Maschinenständers aufweisen, ist es bekannt, Stickrahmen mit zwei oder vier Stickfeldern zu verwenden. Diese Stickrahmen weisen jeweils zwei nebeneinander liegende Rahmenkupplungen auf, mit denen der rechteckige Stickrahmen an zwei nebeneinander liegenden Punkten mit der Stickmaschine bzw. dem Stickrahmenantrieb verbunden werden kann; der quadratische Stickrahmen mit vier Stickfeldern weist vier Kupplungen auf und kann folglich an vier Stellen zur jeweiligen Bearbeitung eines Quadranten angekuppelt werden. Alternativ können die Aufnahmen auch stufenlos entlang des Stickrahmens verschieb- und einstellbar sein. Bei diesen Stickmaschinen sind die Stickrahmen-Antriebsorgane im Bereich des Maschinenständers, d.h. hinter der Nadel angeordnet. Dies ermöglicht das Ankuppeln grosser Stickrahmen, welche weit über die Nadel hinausragen.

Aus der EP-A2-0877112 ist eine Vorrichtung zum Besticken von rohrförmigem Nähgut bekannt, bei der die Stickvorrichtung, welche den Stickrahmen trägt und bewegt, beabstandet zum Unterarm der Nähmaschine liegt. Der dort beanspruchte Distanzhalter dient folglich dazu, den Spalt zwischen dem Sockel der Nähmaschine und der Stickvorrichtung 21 zu überbrücken und die Stickvorrichtung in der beabstandeten Position festzuhalten und die elektrischen Verbindungen sicherzustellen. Eine Verwendung mehrfach grosser Stickrahmen auf dieser Vorrichtung ist nicht möglich, da einerseits der zur Freilegung des Freiarms erzeugte Abstand sehr gering ist und andererseits, würde der Abstand vergrössert, der Stickrahmen keine Abstützung auf der Arbeits- und Nähfläche finden oder sogar sich in den Zwischenräumen verklemmen würde.

Aufgabe der vorliegenden Erfindung ist die Schaffung eines Stickrahmenantriebs für Sockel- und Freiarm-Nähmaschinen, mit dem Stickrahmen mit ein- bis mehrfacher Normstickfläche angetrieben werden können.

Gelöst wird diese Aufgabe durch eine Vorrichtung mit den Merkmalen des Patentanspruchs 1.

Die Zwischenschaltung eines Distanzadapters zwischen den Freiarm oder den Sockel der Nähmaschine und die Stickvorrichtung mit dem darin angeordneten Stickrahmenantrieb ermöglicht es, den zur Verfügung stehenden Raum zwischen der Nadelachse und dem Ständer der Nähmaschine, an welchem der Freiarm befestigt ist, in seiner vollen Grösse als Manövrierraum des Stickrahmens zu nutzen. In einer bevorzugten Ausgestaltung der Erfindung bildet die Zubehörbox, in welcher die Nähutensilien untergebracht werden können und welche, wenn keine engen rohrförmigen Teile bearbeitet werden, am Unterarm befestigt ist, den Distanzadapter. Es müssen folglich keine zusätzlichen Maschinenteile aufbewahrt oder zugekauft werden, um aus der Nähmaschine und einer Stickvorrichtung eine solche zu machen, mit der um ein mehrfaches grössere Stickflächen bearbeitet werden können.

Anhand illustrierter Ausführungsbeispiele wird die Erfindung näher erläutert. Es zeigen
- Figur 1: eine perspektivische Darstellung einer aus dem Stand der Technik bekannten Nähmaschine mit angebauter Stickvorrichtung,
- Figur 2: eine Draufsicht auf den Bereich des Freiarms der Nähmaschine und auf die direkt am Freiarm befestigte Stickvorrichtung gemäss Figur 1,
- Figur 3: eine schematische Darstellung der Anordnung der Stickvorrichtung an der Nähmaschine gemäss Figur 2,
- Figur 4: eine schematische Darstellung einer ersten Ausgestaltung der Erfindung mit einem Distanzadapter mit in Nähmaschinenachse (X-Richtung) verschobener Stickvorrichtung,
- Figur 5: eine schematische Darstellung einer weiteren Ausgestaltung der Erfindung mit vollständig vom Freiarm weg verschobener Stickvorrichtung,
- Figur 6: eine schematische Darstellung eines Distanzadapters mit sowohl in Längsachse als auch in Querachse (X- und Y-Richtung) distanzierter Stickvorrichtung,
- Figuren 7 - 10: schematische Darstellungen des mit der Stickvorrichtung verbundenen Stickrahmens gemäss Figur 5 in vier Arbeitsstellungen A,B,C,D,
- Figur 11: eine perspektivische Darstellung der Stickvorrichtung, welche auf den Distanzadapter aufgesetzt ist,
- Figur 12: eine perspektivische Darstellung der Stickvorrichtung, bei der die Nähmaschine auf den Distanzadapter aufgesetzt ist.

Die in Figur 1 dargestellte Freiarm-Nähmaschine 2 wird im einzelnen nicht näher erläutert, da deren Aufbau aus dem Stand der Technik hinlänglich bekannt und für den Erfindungsgegenstand unerheblich ist. Es werden zudem nur die für die Erläuterung der Erfindung notwendigen Teile der Nähmaschine 2 mit Bezugszeichen bezeichnet und näher erläutert. Im Unterschied zur Freiarm-Nähmaschine entfällt bei der Sockel-Nähmaschine der Freiraum unter der Arbeitsund Nähfläche. Als Arbeits- und Nähfläche dient dort eine Tischfläche, auf der der Ständer für den Oberarm aufgesetzt ist.

Mit dem Bezugszeichen 1 ist in den Figuren das Nähmaschinengehäuse bezeichnet, welches auf einer Grundplatte 5 aufgesetzt ist und eine im wesentlichen L-förmige Gestalt aufweist. Am vertikalen Ständer 4 des Maschinengehäuses 1 ist mit Abstand zur Grundplatte 5 der Freiarm 3 ausgebildet. In dessen freiem Ende ist, nicht sichtbar, unterhalb des Stichlochs 7 der Greifer antreibbar gelagert. Oberhalb des Stichlochs 7 ist an der Nadelstange 9 eine Nadel 11 eingesetzt. Auf der der Bedienungsperson zugekehrten Frontseite des Maschinengehäuses 1 ist ein Bildschirm 13 schematisch als Rechteck dargestellt. Alternativ könnte auch eine anders ausgebildete Anzeige- oder Bedienungseinheit vorgesehen werden. Ebenfalls am Maschinengehäuse 1 ist auf der gleichen Seite eine Rollkugel 15 vorgesehen. Die zugeordneten Betätigungstasten sind mit 16 bezeichnet. Eine weitere Tastenreihe 17 dient dazu, Sonderfunktionen anzuwählen. Sämtliche für die Fadenführung notwendigen Elemente und der Faden sind nicht dargestellt, weil sie für die Beschreibung der Erfindung und deren Verständnis nicht notwendig sind und deren Ausbildung auf die Erfindung keinen Einfluss hat.

An das vordere Ende 19 des Freiarms 3 schliesst eine Stickvorrichtung 21 an. Letztere liegt auch satt an der Rückseite 23 des Freiarms 3 an und ist durch nicht dargestellte Kupplungsmittel mit der Maschine 2 mechanisch verbunden. Auf der Stickvorrichtung 21 ist ein Stickrahmenträger 25 in X-Richtung antreibbar gelagert. Am Stickrahmenträger 25 ist weiter in Y-Richtung verfahrbar ein Stickrahmen 27 befestigt. Eine mögliche Ausbildung der Antriebsorgane für den Stickrahmen 27 ist im Deutschen Gebrauchsmuster 29614512 Ul beschrieben. Verschiedene weiter Antriebsmittel für die X-/Y-Bewegungen eines Stickrahmens sind aus dem Stand der Technik hinlänglich bekannt und werden daher nicht im Detail erläutert. Durch eine entsprechend ausgebildete, nicht näher beschriebene oder dargestellte Steuerung kann der Stickrahmen 27 in bekannter Weise auf einer programmierbaren Bahn verfahren werden. Dementsprechend können mit der Nähmaschine 2 freiprogrammierbare Muster auf einem textilen Gebilde, das im Stickrahmen 27 eingespannt ist, erzeugt werden. Die gegenseitige Lage zwischen der Stickvorrichtung 21 und dem Freiarm 3 der Nähmaschine 2, wie sie in den Figuren 1 bis 3 dargestellt ist, entspricht dem Stand der Technik.

In den schematischen Darstellungen in den Figuren 4 bis 11 sind nur noch die für die Erfindung wesentlichen Teile bzw. die Umrisse der Nähmaschine 2 und der Stickvorrichtung 21 dargestellt.

In Figur 4, welche die erfinderischen Merkmale aufweist, ist nun zwischen die Stickvorrichtung 21 und den Freiarm 3 ein Distanzadapter 29 eingesetzt, welcher bewirkt, dass die Stickvorrichtung 21 in Längsrichtung des Freiarms 3, d.h. in X-Richtung beabstandet vor der Nähmaschine 1 zu liegen kommt. Diese Verschiebung um den Betrag R1 erlaubt es, einen Stickrahmen 27 von doppelter Kantenlänge wie derjenige in Figur 2 auf die Stickvorrichtung 21 aufzusetzen. Die Nadel 11 kann bei dieser Stellung bis in der Mitte der Stickfläche innerhalb des Stickrahmens 27 einstechen und, in Y-Richtung gesehen, den gesamten Quadranten A bearbeiten. Der Stickrahmen 27 ist für die Bearbeitung des ersten Quadranten "A" an der Stelle K_{I} durch eine Rahmenkupplung 28 mit der Stickvorrichtung verbunden (Figur 7). Für die Bearbeitung des zweiten Quadranten "B" wird der Stickrahmen 27 an der Stelle K_{II} befestigt (Figur 8). Dadurch ergibt sich eine Verschiebung des Stickrahmens 27 in Y-Richtung. Figur 9 zeigt die Situation, in welcher der Stickrahmen 27 um 180° um dessen Zentrum gedreht ist und die Bearbeitung des dritten Quadranten "C" erfolgt. Nun ist der Stickrahmen 27 an der Befestigungs- oder Kupplungsstelle K_{III} mit der Stickvorrichtung 21 verbunden. Zur Bearbeitung des vierten Quadranten "D" erfolgt die Verbindung des Stickrahmens 21 an der Stelle K_{IV} (Figur 10). Die Justierung des Stickrahmens 27 unter der Nadel 11 nach dem Umkuppeln erfolgt auf elektronischem Weg durch die Steuerung oder durch eine mechanische Justage.

In der Ausgestaltung der Erfindung gemäss Figur 5 wird die Stickvorrichtung 21 durch den Distanzadapter 29 in X-Richtung um den Betrag R₂ vom Freiarm 3 entfernt befestigt. Es besteht nun kein direkter Kontakt zwischen der Stickvorrichtung 21 und dem Freiarm 3. Der Distanzadapter 29 umfasst den Freiarm 3 auf drei Seiten. Durch diesen zusätzlichen seitlichen Abstand kann ein entsprechend noch grösserer Stickrahmen 27 verwendet werden.

In der Ausgestaltung der Erfindung nach Figur 6 erfolgt sowohl eine Distanzierung der Stickvorrichtung 21 vom Freiarm 3 sowohl in X- als auch in Y-Richtung um die Beträge R₁ und S₁.

Der Distanzadapter 29 wird mittels ersten Kupplungsmitteln am Freiarm 3 und/oder an der Grundplatte und mittels zweiten Kupplungsmitteln mit der Stickvorrichtung 21 vorzugweise formschlüssig verbunden. Die beiden Kupplungsmittel sind nicht sichtbar. Die Energiezufuhr für die Antriebe in der Stickvorrichtung 21 kann durch die besagten Kupplungsmittel oder über ein Kabel der Stickvorrichtung 21 erfolgen.

In einer besonders vorteilhaften Ausgestaltung der Erfindung dient der Distanzadapter 29 gleichzeitig als Zubehörbox, bzw. die üblicherweise mit der Nähmaschine 2 gelieferte Zubehörbox, deren Oberfläche - verbunden mit dem Freiarm 3 - die Nähfläche vergrössert, dient als Distanzadapter 29. Auf diese Weise muss einzig die Zubehörbox mit den Kupplungsmitteln für die Stickvorrichtung bestückt werden bzw. der Distanzadapter 29 muss einen Deckel, eine Schub- oder eine Drehlade aufweisen und im Innern die entsprechenden Halterungen für die Zubehörteile enthalten.

In Figur 11 liegt die Stickvorrichtung auf einer seitlich am Distanzadapter 29 angeordneten Aufnahmeplatte 29'. Dies ermöglicht es, die Stickvorrichtung 21 auch an Nähmaschinen 1 anzufügen, bei denen die Stichplatte höher liegt als die Oberfläche der (herkömmlichen Standard)-Stickvorrichtung 21.

In Figur 12 weist der Distanzadapter 29 in seinem die Nähgutauflage mit der Stichlochplatte umgreifenden Bereich eine Fussplatte 29" auf. Dies ermöglicht es, kleinere Nähmaschinenmodelle, bei denen die Nähgutauflage niedriger liegt als die Oberflache der Stickvorrichtung 21, auf die Fussplatte 29" aufzusetzen.

Die Aufnahmeplatte 29' und die Fussplatte 29" können Teil des Distanzadapters 29 sein oder an diesem befestigt sein.

## Patentansprüche

1. Vorrichtung zum Besticken von flächenförmigem Nähgut auf einer Freiarm- oder Sockel-Nähmaschine (2), umfassend eine andockbare Stickvorrichtung (21), mit welcher ein an der Stickvorrichtung (21) befestigter Stickrahmen (27) durch Antriebe in X- und in Y-Richtung verschiebbar ist, derart, dass die gesamte Fläche des im Stickrahmen (27) eingespannten Nähguts bestickbar ist, **dadurch gekennzeichnet, dass** zwischen der Stickvorrichtung (21) mit dem Stickrahmenantrieb und der Nähmaschine (2) ein Distanzadapter (29,29',29") eingesetzt ist, welcher den Abstand zwischen der Stickvorrichtung (21) und der Nadel (11) der Nähmaschine (2) und die Nähfläche und damit die Auflagefläche für den Stickrahmen (27) in x- und in y-Richtung vergrössert und **dass** am Stickrahmen (27) mindestens zwei gegenseitig beabstandete Aufnahmen (28) ausgebildet sind, an denen der Stickrahmen (27) wahlweise mit dem Antrieb an der Stickvorrichtung (21) verbindbar ist.

2. Vorrichtung nach Anspruch 1, **dadurch gekennzeichnet, dass** der Distanzadapter (29) erste Kupplungsmittel zum Andocken am Sockel, am Freiarm (3) oder an der Grundplatte (5) und zweite Kupplungsmittel zum Andocken der Stickvorrichtung (21) am Distanzadapter (29) umfasst.

3. Vorrichtung nach Anspruch 2, **dadurch gekennzeichnet, dass** die Energieversorgung der Stickvorrichtung (21) durch die beiden Kupplungsmittel oder durch eine separate Verbindungsleitung erfolgt.

4. Vorrichtung nach einem der Ansprüche 1 bis 3, **dadurch gekennzeichnet, dass** der Distanzadapter (29,29',29") als Zubehörbox mit einem in der Nähgutauflage liegenden Deckel, einer Schublade oder einer Drehlade ausgebildet ist.

5. Vorrichtung nach einem der Ansprüche 1 bis 4, **dadurch gekennzeichnet, dass** am Distanzadapter (29) eine Aufnahmeplatte (29') für die Stickvorrichtung (21) ausgebildet ist.

6. Vorrichtung nach einem der Ansprüche 1 bis 4, **dadurch gekennzeichnet, dass** am Distanzadapter (29) eine Fussplatte (29") zur Aufnahme der Nähmaschine (2) ausgebildet ist.

7. Vorrichtung nach einem der Ansprüche 5 oder 6, **dadurch gekennzeichnet, dass** die Aufnahmeplatte (29') und die Fussplatte (29") Teil des Distanzadapters (29) sind oder an diesem befestigt sind.

## Claims

1. Apparatus for embroidering flat-shaped sewing material on a free-arm or base-type sewing machine (2), said apparatus including a positionable embroidering device (21), by means of which an embroidering frame (27), mounted on the embroidering device (21), is displaceable in the X-direction and in the Y-direction by drives in such a manner that the entire area of the sewing material, clamped in position in the embroidering frame (27), is embroiderable, **characterised in that** a space adapter (29, 29', 29") is inserted between the embroidering device (21), provided with the embroidering frame drive, and the sewing machine (2), which adapter increases the spacing between the embroidering device (21) and the needle (11) of the sewing machine (2) and increases the sewing area and, hence, the bearing surface for supporting the embroidering frame (27) in the X-direction and in the Y-direction, and **in that** at least two receiving means (28), which are mutually spaced from each other, are provided on the embroidering frame (27), the embroidering frame (27) being selectively connectable to the drive on the embroidering device (21) at said receiving means.

2. Apparatus according to claim 1, **characterised in that** the space adapter (29) includes first coupling means for positioning on the base, on the free arm (3) or on the base plate (5), and second coupling means for positioning the embroidering device (21) on the space adapter (29).

3. Apparatus according to claim 2, **characterised in that** the energy is supplied to the embroidering device (21) by the two coupling means or by a separate connection line.

4. Apparatus according to one of claims 1 to 3, **characterised in that** the space adapter (29, 29', 29") is in the form of an accessory box having a cover situated in the sewing material support, a drawer or a circular box.

5. Apparatus according to one of claims 1 to 4, **characterised in that** a receiving plate (29') is provided for the embroidering device (21) on the space adapter (29).

6. Apparatus according to one of claims 1 to 4, **characterised in that** a foot plate (29") for receiving the sewing machine (2) is provided on the space adapter (29').

7. Apparatus according to one of claims 5 or 6, **characterised in that** the receiving plate (29') and the foot plate (29") are part of the space adapter (29) or are mounted on said adapter.

## Revendications

1. Dispositif pour broder une pièce textile plane sur une machine à coudre de type à bras libre ou à colonne (2) comprenant un dispositif de broderie (21) pouvant être fixé sur la machine à coudre, à l'aide duquel un métier à broder (27) fixé sur le dispositif de broderie (21) peut être déplacé dans les directions x et y par des entraînements de telle manière que la totalité de la surface de la pièce textile tendue dans le métier à broder (27) puisse être brodée, **caractérisé en ce qu'**entre le dispositif de broderie (21) doté de l'entraînement du métier à broder et la machine à coudre (2) est placé un adaptateur de distance (29, 29', 29") qui augmente l'écart entre le dispositif de broderie (21) et l'aiguille (11) de la machine à coudre (2), ainsi que la surface à coudre et donc la surface de support pour le métier à broder (27) dans les directions x et y, et **en ce qu'**au moins deux logements (28) espacés l'un de l'autre sont ménagés sur le métier à broder (27), par lesquels le métier à broder (27) peut être relié à l'entraînement du dispositif de broderie (21) ou non.

2. Dispositif selon la revendication 2, **caractérisé en ce que** l'adaptateur de distance (29) comprend des premiers éléments d'accouplement pour le raccorder au socle, au bras libre (3) ou à la plaque de support (5) et des seconds éléments d'accouplement pour relier le dispositif de broderie (21) à l'adaptateur de distance (29).

3. Dispositif selon la revendication 1, **caractérisé en ce que** le dispositif de broderie (21) est alimenté en énergie par les deux éléments d'accouplement ou par un câble d'alimentation séparé.

4. Dispositif selon l'une des revendications 1 à 3, **caractérisé en ce que** l'adaptateur de distance (29, 29', 29") est réalisé en tant que coffret accessoire comportant un couvercle situé au niveau du support pour la pièce textile, un tiroir ou un compartiment tournant.

5. Dispositif selon l'une des revendications 1 à 4, **caractérisé en ce qu'**un plateau de support (29') pour le dispositif de broderie (21) est réalisé sur l'adaptateur de distance (29).

6. Dispositif selon l'une des revendications 1 à 4, **caractérisé en ce qu'**un socle (29") destiné à supporter la machine à coudre (2) est réalisé sur l'adaptateur de distance (29).

7. Dispositif selon la revendication 5 ou 6, **caractérisé en ce que** la plaque de support (29') et le socle (29") font partie intégrante de l'adaptateur de distance (29) ou sont fixés à celui-ci.
